# FASCICULE DE BREVET EUROPEEN

(11) **EP 0 223 639 B1**
(45) Date de publication et mention de la délivrance du brevet: **12.09.1990**
(21) Numéro de dépôt: 86402142.3
(22) Date de dépôt: 01.10.1986
(51) Int. Cl.: B07B 13/11

(54) **Procédé et appareillage destinés à réaliser la séparation de matériaux sphériques présentant ou non des imperfections**
Verfahren und Vorrichtung zur Trennung kugelförmigen Materialien oder von solchen deren Kugelform mangelhaft ist
Method of and device for putting apart spherical materials possibly showing imperfections

(30) Priorité: 23.10.1985 FR 8515947
(43) Date de publication de la demande: 27.05.1987
(73) Titulaire: EUROPEENNE DE RETRAITEMENT DE CATALYSEURS (en abrégé EURECAT), F-07800 LA VOULTE SUR RHONE (FR)
(72) Inventeur: Berrebi, Georges, F-26500 Bourg Les Valence (FR); Ackermann, François, F-07800 La Voulte sur Rhone (FR)
(74) Mandataire: Colas des Francs, Jean

(56) Documents cités:
- EP-A- 0 075 345
- GB-A- 2 108 871
- US-A- 2 724 498
- US-A- 2 936 072
- US-A- 3 464 550

## Description

La présente invention concerne un appareil élévateur vibrant hélicoïdal et son utilisation pour effectuer une séparation efficace entre des particules sphériques et des particules non sphériques, par exemple pour séparer des billes de tailles voisines les unes étant rondes, les autres étant cassées (brisures).

Cette invention, couplée éventuellement à la séparation par criblage, permet notamment de restituer aux raffineurs ou aux pétrochimistes des lots de billes inertes parfaitement calibrées.

Mais l'appareil selon l'invention peut être utilisé pour d'autres applications, par exemple, pour séparer les grains de coques en agro-alimentaire ou pour séparer des catalyseurs sphériques d'avec des sphères mal formées.

D'une façon générale, l'appareil permet de réaliser la séparation de matériaux sphériques suivant leur taille ainsi que la séparation des sphères et des éclats de sphères qu'on appellera ci-après "brisures".

US-A-2936072 décrit un appareil de séparation de particules lourdes et légères, ayant les caractéristiques du préambule de la revendication 1: cet appareil est composé principalement d'une rampe hélicoïdale dont l'axe central creux est entouré autour d'une section décentrée portant un fût; le décentrage étant plus important au bas de la rampe qu'en haut de la rampe, la rampe hélicoïdale de US-A-2936072 prend à la fois un mouvement latéral et un mouvement vertical lorsqu'on soumet le fût à des rotations.

Le procédé selon l'invention, tel qu'exposé dans la revendication 1, permet d'exclure les brisures d'un mélange de produits sphériques ou ovoïdes et, par exemple, d'éliminer les billes de céramiques cassées dans des lits de billes inertes que les raffineurs disposent dans les réacteurs d'hydrotraitement ce qui permet, après triage, de restituer un lot de billes inertes parfaitement calibrées et donc réutilisables avec une efficacité égale à celle des matériaux neufs.

L'appareil selon l'invention, tel qu'exposé dans la revendication 3, est du type élévateur vibrant hélicoïdal; il est constitué d'au moins une spire sensiblement horizontale (axe sensiblement vertical) dont la largeur est comprise entre environ 50 et 400 mm et de préférence entre 200 et 300 mm avec un pas (distance entre les sommets de deux spires) de 50 à 150 mm, et de préférence de l'ordre de 80 à 120 mm, par exemple environ 100 mm. La pente est de 2 à 20 degrés environ et de préférence de 9 à 16 degrés. La spire ou chaque spire, s'il y en a plusieurs, comporte 2 à 9 pas ou davantage par exemple jusqu'à 150 pas à titre d'exemple et est enroulée autour d'un fût creux à la base ou au sommet duquel, par exemple, sont disposés des systèmes permettant à l'ensemble fût-spire de prendre un mouvement vibratoire latérale d'amplitude variable.

Les vibrations latérales peuvent être produites par au moins un système placé à tout niveau adéquat, par exemple à la base ou au sommet du fût ou encore positionné autour de la spire. Parmi les systèmes que l'on pourra choisir, un nommera par example: les moteurs à balourds, les vibrants électro-magnétiques (excités par un cycle variable, avec création d'impulsions), et les excitatrices à balourds. L'amplitude du mouvement de vibration ainsi communiqué à l'ensemble (déplacement latéral des parois verticales du fût) peut ainsi varier entre 0,2 et 15 mm et de préférence entre 2 et 5,5 mm. L'ensemble fût-spire, source de vibration, pourraît être disposée, à titre d'exemple, sur un poteau central servant de support, divers matériaux anti-vibratiles pouvant être interposés entre le fût et le poteau. Le matériau utilisé pour la confection de la spire, ou plus exactement des pas de la spire, peut être en acier doux sablé, ou un inox, etc..., revêtue d'une peinture anti-rouille. En modifiant le revêtement du pas, c'est-à-dire, par exemple, en projetant une peinture plastique ou en collant une bande caoutchouc, ou toute autre matière convenable, on peut d'une part modifier le coefficient d'adhérence et, par conséquent, la ségrégation des produits pulvérulents pour une amplitude donnée, mais aussi réduire considérablement le bruit provoqué par les mouvements de billes sur l'acier.

Sur la figure 1 on a représenté un fût ou poteau (7) avec une spire (4) à 5 pas, tels que (5).

Le moteur à balourds (6), engendre les vibrations latérales autour de l'axe ou poteau.

Le flux du mélange de billes à séparer ou de billes et brisures à séparer (céréales, céramiques réfractaires, pastilles, dragées utilisées en pharmacie, confiserie, catalyseurs, etc... est introduit par la conduite 1 dans la périphérie de la spire, dans un pas situé entre le pas supérieur et le pas inférieur, et par example dans un pas situé à mi-hauteur de la spire.

Les particules solides circuleront ainsi sur la bande de la spire ou bande de circulation du pas, cette bande de circulation étant délimitées par les bords internes et externes de chaque pas.

C'est le règlage du système de vibration, dépendant essentiellement de la taille des particules à séparer et de leur quantité, c'est-à-dire de leur vitesse d'introduction dans la spire, qui permet la séparation désirée. On aperçoit au voisinage du pas d'introduction des solides, une circulation assez confuse des mélanges de billes et ou des brisures avec notamment une amorce de descente de toutes les particules, les plus petites étant entraînées par les plus grosses, mais de façon inattendue ensuite, les billes les plus petites ou les brisures se mettent à circuler de bas en haut, en majeur partie entre le long des bords internes de la bande de circulation de chaque pas et la partie médiane de la surface de circulation délimitée par la surface du pas, et remontent à contrecourant des billes les plus larges. Quant aux billes les plus larges, elles descendent le long de la spire, avec une vitesse qui s'accélère de sorte que sous l'effet de la force centrifuge, les grosses billes roulent de plus en plus à la périphérie de la spire, c'est-à-dire en majeure partie entre les bords externes de la bande de circulation de chaque pas et ladite partie médiane du pas. De ce fait, progressivement et sans se gêner, les billes descendent le long des bords extérieurs des pas de la spire à contrecourant des petites billes ou des brisures qui cheminent de bas en haut, le pong des bords internes des pas de la spire.

Le système de vibration est soumis à un règlage approprié fonction de la nature et des dimensions des particules à soutirer.
Sur la figure 1, les petites billes ou les brisures sont évacuées en haut par la conduite 3, les billes de la taille désirées étant récupérées par la conduite 2 au bas de la spire.
La figure 2 représente l'appareil de la figure 1, vu par dessus.

### Exemple

On a procédé à des essais de séparation de mélanges de particules solides:
le mélange envoyé par la conduite 1 de la figure 1 comportait 3 types de particules:
   -billes d'environ 2,54 cm de diamètre (1 inch), chaque bille pesant environ 21,3 g.
   -billes d'environ 1,27 cm de diamètre (1/2 inch), chaque bille pesant environ 5,2 g.
   -brisures pesant chacune, selon les tailles, 0,5 à 15 g.

Chacun de ces 3 types de particules représente 1/3 en volume du mélange total.

On a utilisé une spire de 4,5 pas, la largeurdu pas étant 10 cm.

Dans un premier essai, on a réglé à 2 mm l'amplitude des vibrations: on a observé que les brisures sont animées d'un mouvement latéral de vibration tel que, par micro-projection successives sur le pas, elles s'élèvent dans la spire et sortent de la spire par le conduit 3 alors que les billes de diamètres 2,54 cm et 1,27 cm descendent vers le bas ou restent dans la partie inférieure de la spire, et finissent par s'évacuer par le conduit 2.

Dans un deuxième essai, on a réglé à 3,5 mm l'amplitude des vibrations: on a observé ici que les billes de diamètre 1,27 cm s'élèvent également avec les brisures, et qu'ainsi, seuiles sortent par le conduit 1 les billes de 2,54 cm de diamètre.

D'autres essais effectués sur des mélanges de billes de diamètre 0,63 cm (1/4 d'inch), 1,27 cm (1/2 inch), 1,90 (3/4 d'inch), 2,54 cm (1 inch) et 5,08 cm (2 inch) ainsi que sur des brisures de ces différentes granulométries, montrent qu'en choisissant la bonne amplitude, on peut, dans tous les cas, séparer les matériaux sphériques ou ovoïdes des particules comportant une ou plusieurs surfaces planes et ceci avec des rendements allant de 95 à 98% dans les cas les plus défavorables et avec 99 à 100% d'efficacité dans la majorité des cas.

## Revendications

1. Procédé pour séparer entre elles des billes solides de tailles différentes ou des billes solides et des brisures solides, le flux du mélange à séparer étant envoyé sur les pas d'au moins une spire dont la largeur est comprise entre 50 et 400 mm, la spire comportant au moins 2 pas, la largeur d'un pas étant comprise entre 50 et 150 mm, la pente d'un pas étant comprise entre 2 et 20 degrés, la spire étant soumise à un mouvement vibratoire s'exerçant sur l'axe de la spire, procédé caractérisé en ce que ledit mouvement vibratoire est latéral, l'amplitude dudut mouvement vibratoire variant entre 0,2 et 15 mm, les vibrations provoquant ainsi des cheminements en sens contraire des billes ou des brisures, les billes les plus petites lorsqu'on désire séparer des billes de diamètres différents (ou les brisures lorsqu'on désire séparer des billes de brisures) (ou les brisures et les billes les plus petites si l'on désire séparer des billes d'une part et des billes plus petites et des brisures d'autre part) s'élevant en cheminant le long des pas, en majeure partie entre le long des bords internes de la bande, de chaque pas et la partie médiane de la surface de circulation délimitée par la surface de la spire, vers l'extrémité supérieure de la spire d'où elles sont soutirées, les billes les plus grosses descendant, en majeur partie entre les bords externes de la bande de chaque pas et ladite partie médiane, du pas, vers l'extrémité inférieure de la spire d'où elles sont soutirées.

2. Procédé selon la revendication 1 dans lequel le flux du mélange à séparer est envoyé environ dans un pas situé entre le pas, supérieur et le pas inférieure de la spire.

3. Appareil pour séparer des particules solides comportant
-au moins un spire comportant au moins 2 pas, ladite spire s'enroulant hélicoïdalement autour de son axe ou d'un fût, la largeur de la spire étant comprise entre 200 et 300 mm, la hauteur d'un pas étant comprise entre 80 et 120 mm, la pente du pas ou de la spire étant compris entre 9 et 16 degrés,
-au moins une conduite d'alimentation d'un mélange de solide débouchant dans la spire entre son extrémité supérieure et son extrémité inférieure.
-au moins une conduite de soutirage de particules solides (brisures ou billes de tailles relativement petites) vers l'extrémité supérieure de la spire,
-au moins une conduite de soutirage de particules solides (billes de tailles relativement grandes) vers l'extrémité inférieure de la spire,
-des moyens pour imprimer des vibrations latérales à l'ensemble spire-fût, l'amplitude des vibrations étant comprise entre 2 et 5,5 mm.,

4. Appareil selon la revendication 3 dans lequel ladite conduit d'alimentation débouche environ à une hauteur comprise entre le pas inférieur de la spire et un pas situé sensiblement à mi-hauteur de ladite spire.

5. Appareil selon l'une des revendications 3 et 4 dans lequel la bande de la spire ou des pas de la spire sur laquelle circulent les particules solides, est recouverte d'une peinture plastique ou de caoutchouc ou d'une matière similaire, en vue d'améliorer la ségrégation des produits pulvérulents.

## Patentansprüche

1. Verfahren zum Trennen fester Kugeln unterschiedlicher Abmessungen oder fester Kugeln und fester Bruchstücke voneinander, wobei der zu trennende Mischstrom auf die Windungsgänge wenigstens einer Windung geschickt wird, deren Breite zwischen 50 und 400 mm beträgt, wobei die Windung wenigstens zwei Windungsgänge hat und die Breite eines Windungsganges zwischen 50 und 150 mm beträgt, die Neigung eines Windungsganges zwischen 2 und 20 Grad liegt und die Windung einer auf die Achse der Windung wirkenden Vibrationsbewegung ausgesetzt wird, dadurch gekennzeichnet, daß diese Vibrationsbewegung seitlich ist, wobei die Amplitude dieser Vibrationsbewegung zwischen 0,2 und 15 mm variiert und die Vibrationen so Wanderungen der Kugeln oder der Bruchstücke in entgegengesetztem Sinne hervorrufen, wobei die kleinsten Kugeln, wenn man Kugeln unterschiedlicher Durchmesser trennen will (oder die Brwenn man Kugelbruchstücke trennen will) (oder die Bruchstücke und die kleinsten Kugeln, wenn man Kugeln einerseits und kleinere Kugeln sowie Bruchstücke andererseits trennen will), angehoben werden, indem sie längs der Gewindegänge zum größeren Teil zwischen dem Längsrand der Innenränder des Bandes jedes Windungsganges und dem Mittelteil der Zirkulationsfläche, der durch die Oberfläche der Windung begrenzt ist, gegen das obere Ende der Windung, wo sie abgezogen werden, wandern, wobei die dicksten Kugeln zum größeren Teil zwischen den Außenrändern des Bandes jedes Gewindegangs und diesen Mittelteil des Gewindegangs gegen das untere Ende der Windung, wo sie abgezogen werden, nach unten gehen.

2. Verfahren nach Anspruch 1, bei dem der Strom des zu trennenden Gemisches etwa in einen Gewindegang gegeben wird, der zwischen dem oberen Gewindegang und dem unteren Gewindegang der Windung sich befindet.

3. Vorrichtung zum Trennen von Feststoffpartikeln umfassend:
-wenigstens eine Windung mit zwei Gewindegängen, wobei die Windung spiralförmig um ihre Achse oder um einen Schaft gewickelt ist, die Breite der Windung zwischen 200 und 300 mm beträgt und die Höhe eines Gewindeganges zwischen 80 und 120 mm ausmacht, wobei die Steigung des Gewindeganges oder der Windung zwischen 9 und 16° beträgt,
-wenigstens eine Speiseleitung für ein Feststoffgemisch, die in die Windung zwischen ihrem oberen Ende und ihrem unteren Ende mündet,
-wenigstens eine Abzugsleitung für feste Partikel (Bruchstücke oder Kugeln relativ kleiner Abmessungen) gegen das obere Ende der Windung,
-wenigstens eine Leitung zum Abziehen fester Partikel (Kugeln relativ großer Abmessungen) gegen das untere Ende der Windung und
-Mittel, um der aus Windung-Schaft bestehenden Anordnung seitliche Vibrationen zu erteilen, wobei die Amplitude der Vibrationen zwischen 2 und 5,5 mm beträgt.

4. Vorrichtung nach Anspruch 3, bei der diese Speiseleitung etwa auf einer Höhe zwischen dem unteren Gewindegang der Windung und einem Gewindegang mündet, der im wesentlichen auf halber Höhe dieser Windung bzw. Spirale angeordnet ist.

5. Vorrichtung nach einem der Ansprüche 3 und 4, bei der das Band der Windung oder der Gewindegänge der Windung, auf der die festen Partikel zirkulieren, mit einem Anstrich aus Kunststoff oder Kautschuk oder einem ähnlichen Material abgedeckt ist, um die Segregation der pulverförmigen Produkte zu verbessern.

## Claims

1. A process for fractionating between them solid balls of different sizes or solid balls with solid fragments or chips, the flow of the mixture to be separated being sent onto the turns of at least one spiral whose the width is from about 50 to 400 mm, the spiral containing at least two turns, the width of one turn being comprised between 50 and 150 mm, the slope of a turn being between 2 and 20 degrees, the spiral being subjected to a vibrational motion applied on the axis of the spiral, process characterized in that said vibrational motion is lateral, the amplitude of said vibrational motion being from 0.2 to 15 mm, the vibrations accordingly imparting movements in opposite directions of the balls or chips, the smallest balls when it is desired to separate ball of different diameter (or the chips when it is desired to separate balls from chips) (or chips and the smallest balls when it is desired to separate on the one hand balls and on the other hand the smallest balls and the chips), flowing up tramping along the turns, mostly between the inner edges of conveying strip of each turn and the median part of the circulation surface bordered by the surface of the spiral, towards the upper end of the spiral they are withdrawn thereof, the biggest balls flowing down, mostly between the outer edges of the strip of each turn and the said median part of the turn, towards the lower end of the spiral they are withdrawn thereof.

2. A process according to claim 1, wherein the mixture is supplied at a turn of the spiral intermediate between the upper turn and the lower turn.

3. Apparatus for separating solid particles, comprising:
-at least one spiral having at least 2 turns, said spiral forming a path helically wound about its axis or shaft, the width of the path in the spiral, being from 200 to 300 mm, the pitch of a turn the path in the spiral, being from 200 to 300 mm, the pitch of a turn being from 80 to 120 mm, the slope of the spiral being from 9 to 16 degrees,
-at least one feeding duct for a solid mixture, opening into the spiral between its upper end and its lower end,
-at least one duct for withdrawing solid par- tides (chips or relatively small balls) about at the upper end of the spiral,
-at least one duct for withdrawing solid particles (balls of relatively large size) about at the lower end of the spiral,
-means for imparting to the system spiral- shaft lateral vibrations of an amplitude ranging from 2 to 5,5 mm.

4. An apparatus according to claim 3, wherein said feeding duct opens into the spiral at a level between the lower turn and a turn substantially at mid-height of said spiral.

5. An apparatus according to one of claims 3 and 4, wherein the turn or turn strip on which circulate the solid particles is coated with a plastic paint or rubber or a similar substance, in order to improve the segregation of the components of the mixture.
